# EUROPÄISCHE PATENTSCHRIFT

(11) **EP 2 705 915 B1**
(45) Veröffentlichungstag und Bekanntmachung des Hinweises auf die Patenterteilung: **16.12.2015**
(21) Anmeldenummer: 13004328.4
(22) Anmeldetag: 04.09.2013
(51) Int. Cl.: B21H 1/02

(54) **Walzvorrichtung zum Walzen von Rädern und Scheiben**
Rolling device for rolling wheels and discs
Dispositif de laminage de roues et de disques

(30) Priorität: 05.09.2012 DE 102012017508
(43) Veröffentlichungstag der Anmeldung: 12.03.2014
(73) Patentinhaber: Schuler Pressen GmbH, 73033 Göppingen (DE)
(72) Erfinder: Klug, Dirk, Dr., 76669 Bad Schönborn (DE); Salamon, Ulrich, 76698 Ubstadt-Weiher (DE)
(74) Vertreter: Lasch, Hartmut

(56) Entgegenhaltungen:
- EP-A1- 0 672 483
- JP-A- S5 820 340
- JP-A- H02 137 634
- JP-A- 2012 030 234
- US-A- 6 158 261

## Beschreibung

Die Erfindung betrifft eine Walzvorrichtung zum Walzen von Rädern und Scheiben, mit einem Walzengestell, in das ein Rohling um eine Achse drehbar einsetzbar ist, und mit einer Hauptwalze, die in einem rahmenartigen Gestell um eine parallel zur Achse verlaufende Drehachse drehbar ist und mit der Umfangsfläche des Rohlings in Anlage bringbar ist, wobei eine Verstellvorrichtung vorgesehen ist, die zumindest eine eine Antriebsvorrichtung aufweisende Verstelleinheit, mittels der die Hauptwalze längs ihrer Drehachse verstellbar ist, und eine Vorschubeinheit aufweist, mittels der die Hauptwalze in Richtung des Rohlings verschiebbar und von diesem zurückziehbar ist.

Um ein Rad oder eine Scheibe in einer Walzvorrichtung aus einem stählernen, kreisscheibenförmigen Rohling herauszuarbeiten, ist es vorteilhaft, den Rohling aufrechtstehend in ein Walzengestell einzusetzen, in dem der Rohling an seiner Umfangfläche und seinen Seitenfläche durch Lagerwalzen schwimmend gelagert ist. Die Walzvorrichtung besitzt eine sogenannte Hauptwalze, die um eine parallel zur Drehachse des Rohlings verlaufende Drehachse drehbar ist und mittels einer Vorschubeinheit in Richtung der Hauptwalze verschoben werden kann, so dass sie mit der Umfangsfläche des Rohlings in Anlage steht und diese während des Walzvorgangs ausformt. Zusätzlich sind üblicherweise sogenannte Kegelwalzen vorgesehen, die im Randbereich des Rohlings mit dessen Seitenflächen auf entgegengesetzten Seiten in Anlage treten und insbesondere den radial äußeren Radkranz oder Scheibenkranz ausformen. Der zwischen der radial inneren Nabe und dem radial äußeren Radkranz des Rades liegende Stegbereich wird üblicherweise von sogenannten Stegwalzen ausgeformt, die von entgegengesetzten Seiten mit den Seitenflächen des Rohlings in Anlage treten.

Um die Umfangsfläche des Rohlings mittels der Hauptwalze mit hoher Genauigkeit auszuformen, muss die Hauptwalze relativ zu dem Rohling korrekt ausgerichtet sein. Zu diesem Zweck ist die Hauptwalze mit Spannschrauben, die jeweils ein Langloch durchgreifen, gelagert, so dass sie manuell längs ihrer Drehachse eingestellt und anschließend durch Anziehen der Spannschrauben fixiert werden kann. Wenn sich während des Walzvorgangs herausstellt, dass die Hauptwalze relativ zu dem Rohling nicht mehr richtig positioniert ist, muss vor dem nächsten Walzvorgang die Hauptwalze neu eingestellt werden. Zu diesem Zweck müssen die Spannschrauben gelöst werden, so dass die Hauptwalze nachjustiert werden kann. Nach erneuter Fixierung der Hauptwalze durch Festziehen der Spannschrauben kann der nächste Walzvorgang gestartet werden.

Diese Verstellung oder Justierung der Hauptwalze ist einerseits sehr aufwändig und andererseits ist damit ein großer Zeitaufwand verbunden, was unwirtschaftlich ist.

Aus der EP 0 672 483 A1 ist eine Walzvorrichtung bekannt, die eine Walze aufweist, die in einem rahmenartigen Gestell drehbar gelagert ist. Mittels einer Verstellvorrichtung kann die Walze zusammen mit dem Gestell in Richtung ihrer Drehachse verschoben werden. Zu diesem Zweck ist das Gestell auf einem Kragarm montiert, der an seinem hinteren Ende mit einer angetriebenen Spindel in Eingriff steht. Auf dem Kragarm ist darüber hinaus eine Kolben-Zylinder-Einheit angeordnet, die als Vorschubeinheit dient und mit der das Gestell zusammen mit der Walze in Kragrichtung ausgefahren und in Richtung des zu formenden Rohlings verschoben bzw. von diesem zurückgezogen werden kann.

Nachteilig bei dieser Ausgestaltung ist insbesondere, dass die auf dem Kragarm angeordneten Bauteile eine sehr große Masse aufweisen, wodurch die im Kragarm aufzunehmenden und abzuleitenden Kräfte und Momente sehr groß sind. Dies führt zu Verformungen des frei auskragenden Kragarms und der gesamten Verstellvorrichtung, wodurch es schwierig und aufwändig ist, die Walze exakt zu positionieren.

Darüber hinaus ist es konstruktiv relativ aufwändig, die Kolben-Zylinder-Einheit der Vorschubeinheit mit Hydraulikflüssigkeit zu versorgen, da die Kolben-Zylinder-Einheit zusammen mit dem Kragarm verstellt und bewegt wird, so dass anpassbare Zuführleitungen notwendig sind.

Der Erfindung liegt die Aufgabe zugrunde, eine Walzvorrichtung der genannten Art zu schaffen, mit der sich eine Verstellung oder Justierung der Hauptwalze schnell und in einfacher Weise erreichen lässt.

Diese Aufgabe wird erfindungsgemäß durch eine Walzvorrichtung mit den Merkmalen des Anspruchs 1 gelöst.

Dabei ist vorgesehen, dass die Vorschubeinheit in dem Walzengestell ortsfest gelagert ist und mit dem Gestell in einem Kontaktbereich so in Eingriff steht, dass eine Verstellung des Gestells längs der Drehachse der Hauptwalze relativ zur Vorschubeinheit zugelassen ist.

Mit der erfindungsgemäßen Ausgestaltung ist erreicht, dass sowohl bei der Verstellbewegung, die das Gestell zusammen mit der Hauptwalze in Längsrichtung der Drehachse der Hauptwalze ausführt, als auch bei der Vorschubbewegung, bei der die Hauptwalze zusammen mit dem Gestell in Richtung des Rohlings verschoben oder von diesem zurückgezogen wird, nur die Hauptwalze mit dem Gestell und nicht die Vorschubeinheit bzw. die entsprechende Kolben-Zylinder-Einheit bewegt werden muss. Die Vorschubeinheit ist im Walzengestell ortsfest gelagert und steht mit dem rahmenartigen Gestell beispielsweise über eine Gleitfläche in Anlage und Eingriff. Auf diese Weise sind die bei der Vorschubbewegung zu bewegenden Massen wesentlich verringert, wodurch eine präzise Bewegung erreicht werden kann.

Wenn die Vorschubeinheit von einer Kolben-Zylinder-Einheit gebildet ist, kann vorgesehen sein, dass deren Vorschubkolben mit dem Gestell in dem Kontaktbereich in Eingriff steht. In bevorzugter Ausgestaltung der Erfindung kann dabei vorgesehen sein, dass in dem Kontaktbereich eine lineare Führung, beispielsweise eine Nut, ausgebildet ist, die in Richtung der Drehachse der Hauptwalze verläuft, so dass eine Relativverstellung zwischen der Vorschubeinheit und dem Gestell längs der linearen Führung bzw. der Nut möglich ist.

In bevorzugter Ausgestaltung der Erfindung ist vorgesehen, dass senkrecht zu der linearen Führung Druck- und Zugkräfte übertragbar sind. Dies kann beispielsweise dadurch erreicht werden, dass ein Eingriffsschuh, der längs der linearen Führung verschieblich ist, mit Hinterschneidungen in der Führung sitzt.

In besonders bevorzugter Ausgestaltung der Erfindung ist eine Regelung vorgesehen, mit der die Hauptwalze in ihrer SOLL-Position gehalten oder in diese gebracht wird. Zu diesem Zweck kann zumindest ein Sensor zur Erfassung der IST-Position der Hauptwalze vorgesehen sein, der entsprechend der IST-Position Signale an eine Steuervorrichtung abgibt. In der Steuervorrichtung wird die IST-Position der Hauptwalze mit der SOLL-Position verglichen und gegebenenfalls wird die Verstelleinheit von der Steuervorrichtung in Abhängigkeit von dem vom Sensor erhaltenen Informationen angesteuert, so dass die Hauptwalze verstellt und die IST-Position mit der SOLL-Position in Übereinstimmung gebracht wird.

Mittels einer entsprechenden Regelung kann auch sichergestellt werden, dass die Hauptwalze während des gesamten Walzvorgangs eine gewünschte SOLL-Position beibehält.

Die Verstelleinheit umfasst die Antriebsvorrichtung und vorzugsweise ein Getriebe, mittels dessen die Antriebsbewegung der Antriebsvorrichtung in eine Verstellbewegung der Hauptwalze umgesetzt wird. Bei dem Getriebe kann es sich in einer ersten Ausführungsform der Erfindung um eine von der Antriebsvorrichtung angetriebene Spindel, d.h. einen Spindeltrieb handeln. In diesem Fall kann die Antriebsvorrichtung vorzugsweise von einem Elektromotor und insbesondere einem Servomotor gebildet sein.

In einer alternativen Ausgestaltung der Erfindung kann vorgesehen sein, dass die Verstelleinheit zumindest eine hydraulische Kolben-Zylinder-Einheit aufweist, die aus einem Vorrat an Hydraulikflüssigkeit in üblicher Weise gespeist wird. Vorzugsweise ist die Hauptwalze auf ihren entgegengesetzten Seiten jeweils mit einer Kolben-Zylinder-Einheit versehen, die die Hauptwalze bei Aktivierung längs der Drehachse verschieben können.

In einer weiteren alternativen Ausgestaltung der Erfindung kann vorgesehen sein, dass die Verstelleinheit einen Exzenter oder ein Exzenter-Getriebe besitzt, mit dem die Hauptwalze längs ihrer Drehachse verstellt werden kann.

Die Verstelleinheit kann direkt auf die Hauptwalze einwirken, d.h. diese alleine längs der Drehachse verschieben, in alternativer Ausgestaltung der Erfindung kann jedoch auch vorgesehen sein, dass die Hauptwalze in einem Gestell gelagert ist und dass die Hauptwalze zusammen mit dem Gestell längs der Drehachse der Hauptwalze verstellbar ist.

In bevorzugter Ausgestaltung der Erfindung können zumindest zwei Verstelleinheiten vorgesehen sein. Diese Verstelleinheiten können vorzugsweise unabhängig voneinander angesteuert werden. Auf diese Weise ist es möglich, die Hauptwalze entweder rein translatorisch zu bewegen, d.h. ohne Drehung oder Kippung längs der Drehachse zu verschieben, alternativ ist es jedoch auch möglich, die Hauptachse aus der senkrecht zur Drehachse verlaufenden Ebene zu neigen oder zu kippen, was bei außergewöhnlichen Walzvorgängen sinnvoll sein kann.

Um dem Bediener während des Walzvorgangs einen guten Überblick über die aktuelle IST-Position der Hauptwalze zu geben, können entsprechende Informationen von der Steuervorrichtung auf einer Anzeigevorrichtung, insbesondere einem Display, angezeigt werden.

Weitere Einzelheiten und Merkmale der Erfindung sind aus der folgenden Beschreibung von Ausführungsbeispielen unter Bezugnahme auf die Zeichnungen ersichtlich. Es zeigen:
- Fig. 1: eine schematische Seitenansicht einer Walzvorrichtung,
- Fig. 2: eine Aufsicht auf die Walzvorrichtung gemäß Figur 1,
- Fig. 3: eine Aufsicht auf die Hauptwalze mit einer Verstellvorrichtung gemäß einem ersten Ausführungsbeispiel,
- Fig. 4: eine Aufsicht auf die Hauptwalze mit einer Verstellvorrichtung gemäß einem zweiten Ausführungsbeispiel,
- Fig. 5: eine Aufsicht auf die Hauptwalze mit einer Verstellvorrichtung mit zwei Verstelleinheiten und
- Fig. 6: eine der Figur 7 entsprechende Darstellung mit einer alternativen Antriebsvorrichtung.

Eine in den Figuren 1 und 2 dargestellte Walzvorrichtung 10 zum dornlosen Walzen von Rädern und Scheiben besitzt ein nur angedeutetes Walzengestell 11, in das ein kreisscheibenförmiger Rohling R aufrecht stehend so eingesetzt ist, dass er um eine senkrecht zur Zeichenebene,von Figur 1 verlaufende horizontale Achse D₂ drehbar ist. Neben dem Rohling R ist eine Hauptwalze 15 angeordnet, die mittels einer nur angedeuteten Halterung 14 um eine senkrecht zur Zeichenebene von Figur 1 verlaufende horizontale Drehachse D₁ drehbar ist und mittels einer hydraulischen Vorschubeinheit 32 (s. Fig. 3), beispielsweise einer Kolben-Zylinder-Einheit in Richtung des Rohlings R verschoben und von diesem zurückgezogen werden kann, wie es durch den Doppelpfeil Z angedeutet ist. Auf diese Weise ist es möglich, eine Umfangsfläche U des Rohlings R wahlweise mit der Umfangsfläche der Hauptwalze 15 in Anlage oder außer Anlage zu bringen.

Im Umfangsbereich des Rohlings R ist auf dessen entgegengesetzten Seiten jeweils eine Kegelwalze 12 angeordnet, die mit den Seitenflächen des Rohlings R in Anlage bringbar sind und drehangetrieben sein können, wie es durch den Pfeil in Figur 1 angedeutet ist. Die Kegelwalzen 12 dienen zur Ausbildung des radial außenliegenden, umlaufenden Radkranzes des durch Walzen herzustellenden Rades.

Der zwischen einem nahe der Achse D₂ gebildeten Nabenabschnitt und dem äußeren Radkranz liegende Stegbereich des Rohlings R wird von Stegwalzen 13 ausgeformt, wobei auf jeder Seite des Rohlings R zumindest eine Stegwalze 13 angeordnet ist. Die Stegwalzen 13 sind üblicherweise drehangetrieben, wie es durch den Pfeil in Figur 1 angedeutet ist.

Die Hauptwalze 15 ist sowohl entlang ihrer Drehachse D₁, d.h. senkrecht zur Zeichenebene in Figur 1 verstellbar, wie es durch den Doppelpfeil E in Figur 2 angedeutet ist, als auch mittels der Vorschubeinheit 32 in Richtung des Rohlings 2 verstellbar und von diesem zurückziehbar, wie es durch den Doppelpfeil Z in Fig. 2 angedeutet ist.

Figur 3 zeigt eine erste mögliche Ausführungsform einer entsprechenden Verstellvorrichtung 16. Die Hauptwalze 15 sitzt drehbar, aber unverschieblich in einem rahmenartigen Gestell 24. Längs der Drehachse D₁ erstreckt sich eine Spindel 23, die mittels einer Antriebsvorrichtung 17 in Form eines Elektromotors 18 drehbar ist. Bei Drehung der Spindel 23 kann die Hauptwalze 15 zusammen mit dem rahmenartigen Gestell 24 längs der Drehachse D₁ verstellt werden, wobei die Richtung der Verstellung von der Drehrichtung der Spindel 23 anhängig ist.

Ein Sensor 20 erfasst die IST-Position der Gestells 24 und/oder der Hauptwalze 15 und gibt über eine Leitung 26 ein entsprechendes Signal an eine Steuervorrichtung 22, in der die IST-Position mit einer SOLL-Position verglichen wird. Wenn die Abweichung zwischen der IST-Position und der SOLL-Position oberhalb eines vorgegeben Grenzwertes liegt, wird der Elektromotor 18 von der Steuervorrichtung 22 über eine Leitung 31 entsprechend aktiviert, um das Gestell 24 mit der Hauptwalze 15 zu verstellen und die IST-Position auf die SOLL-Position zu bringen.

Falls der Bediener während des Walzvorgangs die Hauptwalze 15 verstellen möchte, kann er entweder direkt auf den Elektromotor 18 einwirken und eine entsprechende Verstellung herbeiführen. Alternativ ist es möglich, dass er eine gewünschte SOLL-Position in die Steuervorrichtung 22 eingibt, woraufhin die Steuervorrichtung 22 die Hauptwalze 15 auf die SOLL-Position bringt.

Die in Richtung des Rohlings R gerichtete Vorschubbewegung (Pfeil Z) wird mittels der Vorschubeinheit 32 erreicht, von der nur ein Vorschubkolben 33 dargestellt ist. Die Vorschubeinheit 32 ist ortsfest in dem Walzengestell 11 gelagert, wobei der Vorschubkolben 33 auf das Gestell 24 einwirken und dieses verschieben kann. Jedoch kann das Gestell 24 bei seiner Verstellung in Richtung der Drehachse D₁ der Hauptwalze 15 auch relativ zu dem Vorschubkolben 33 verstellt werden. Der Vorschubkolben 33 steht zu diesem Zweck mit dem rahmenartigen Gestell 24 in einem Kontaktbereich 34 so in Eingriff, dass eine Verstellung des Gestells 24 senkrecht zur Verstellrichtung Z und parallel zur Drehachse D₁ möglich ist. Gleichzeitig kann die Vorschubeinheit 32 die Hauptwalze 15 in Richtung des Rohlings R verschieben und von diesem zurückziehen. Diese Verbindung kann beispielsweise dadurch erreicht werden, dass der Vorschubkolben 32 mit dem Gestell 24 über eine lineare Führung, beispielsweise eine Nut, in Eingriff steht, die eine relative Verschiebung längs der Führung in Richtung der Drehachse D₁ zulässt, wobei jedoch der Eingriff infolge von Hinterschneidungen sicherstellt, dass Druck- und Zugkräfte in Vorschubrichtung Z übertragen werden können.

Figur 4 zeigt eine dem Ausführungsbeispiel gemäß Figur 3 sehr ähnliche Ausgestaltung, wobei jedoch die Antriebsvorrichtung 17 von einer von beiden Seiten auf die Hauptwalze 15 einwirkenden Kolben-Zylinder-Einheit 19 gebildet ist. Die Kolben-Zylinder-Einheit 19 steht über zwei Hydraulikleitungen 27, 28 unter Zwischenschaltung eines Ventils 30 mit einem nur angedeuteten Vorrat 29 eines unter Druck stehenden Hydraulikfluids in Verbindung. Mittels der Steuervorrichtung 22 kann das Ventil 30 geschaltet werden, so dass das unter Druck stehende Hydraulikfluid wahlweise durch die Hydraulikleitung 27 zu der einen Seite der Kolben-Zylinder-Einheit 19 oder durch die Hydraulikleitung 28 zu der auf der entgegengesetzten Seite der Hauptwalze 15 angeordneten anderen Seite der Kolben-Zylinder-Einheit 19 transportiert wird, wodurch eine Verstellung der Hauptwalze 15 längs der Drehachse D₁ bewirkt wird. Wie bereits im Zusammenhang mit dem Ausführungsbeispiel gemäß Figur 3 erläutert, ist die Hauptwalze 15 in dem rahmenartigen Gestell 24 gelagert und zusammen mit diesem durch Aktivierung der Kolben-Zylinder-Einheit 19 verstellbar. Der Sensor 20 erfasst die IST-Position der Hauptwalze 15 und gibt über die Leitung 26 ein entsprechendes Signal an die Steuervorrichtung 22. Hinsichtlich weiterer Merkmale dieses Ausführungsbeispiels wird auf die Beschreibung der Figur 3 verwiesen. Bei den bisher dargestellten Ausführungsbeispielen ist immer eine einzelne Verstelleinheit 25 vorgesehen, die vorzugsweise an oder in unmittelbarer Nähe der Drehachse D₁ auf die Hauptwalze 15 einwirkt.

Bei dem Ausführungsbeispiel gemäß der Figur 5 umfasst die Verstellvorrichtung 16 zwei voneinander unabhängige Verstelleinheiten 25, die unabhängig voneinander ansteuerbar sind und an unterschiedlichen Abschnitten an dem Gestell 24 angreifen und dieses zusammen mit der Hauptwalze 15 verstellen. Dabei sind zwei Sensoren 20 und 21 vorgesehen, die die IST-Position des Gestells 24 und damit auch der Hauptwalze 15 an unterschiedlichen Stellen erfassen und somit auch eine Schrägstellung oder Kippung der Hauptwalze 15 aus ihrer senkrecht zur Drehachse D₁ verlaufenden Ebene feststellen können. Die Steuervorrichtung 22 kann eine entsprechende Kippung durch selektives Aktivieren der entsprechenden Verstelleinheit 25 ausgleichen oder auch eine entsprechende Kippung der Hauptwalze 15 einstellen, falls dies vom Benutzer vorgegeben ist.

Die in Figur 5 dargestellten Verstelleinheiten 25 umfassen jeweils eine durch eine Antriebsvorrichtung 17 in Form eines Elektromotors 18 angetriebene Spindel 23.

Figur 6 zeigt eine Abwandlung der Ausgestaltung gemäß Figur 5, die sich im Wesentlichen dadurch unterscheidet, dass als Antriebsvorrichtung 17 nunmehr zwei Kolben-ZylinderEinheiten 19 vorgesehen sind, die in genannter Weise jeweils mit einem Vorrat 29 an unter Druck stehender Hydraulikflüssigkeit verbunden sind. Jeder Kolben-Zylinder-Einheit 19 ist ein Ventil 30 zugeordnet, das von der Steuervorrichtung 22 ansteuerbar ist.

## Patentansprüche

1. Walzvorrichtung zum Walzen von Rädern und Scheiben, mit einem Walzengestell (11), in das ein Rohling (R) um eine Achse (D₂) drehbar einsetzbar ist, und mit einer Hauptwalze (15), die in einem rahmenartigen Gestell (24) um eine parallel zur Achse (D₂) verlaufende Drehachse (D₁) drehbar gelagert und mit der Umfangsfläche (U) des Rohlings (R) in Anlage bringbar ist, wobei eine Verstellvorrichtung (16) vorgesehen ist, die zumindest eine eine Antriebsvorrichtung (17) aufweisende Verstelleinheit (25), mittels der die Hauptwalze (15) längs ihrer Drehachse (D₁) verstellbar ist, und eine Vorschubeinheit (32) aufweist, mittels der die Hauptwalze (15) in Richtung des Rohlings (R) verschiebbar und von diesem zurückziehbar ist, **dadurch gekennzeichnet, dass** die Vorschubeinheit (32) in dem Walzengestell (11) ortsfest gelagert ist und mit dem rahmenartigen Gestell (24) in einem Kontaktbereich (34) so in Eingriff steht, dass eine Verstellung des rahmenartigen Gestells (24) längs der Drehachse (D₁) der Hauptwalze (15) relativ zur Vorschubeinheit (32) zugelassen ist.

2. Walzvorrichtung nach Anspruch 1, **dadurch gekennzeichnet, dass** die Vorschubeinheit (32) eine Kolben-Zylinder-Einheit aufweist und dass deren Vorschubkolben (33) mit dem rahmenartigen Gestell (24) in Eingriff steht.

3. Walzvorrichtung nach Anspruch 1 oder 2, **dadurch gekennzeichnet, dass** in dem Kontaktbereich (34) eine lineare Führung ausgebildet ist, die in Richtung der Drehachse (D₁) der Hauptwalze (15) verläuft, so dass eine Relativverstellung zwischen der Vorschubeinheit (32) und dem rahmenartigen Gestell (24) längs der linearen Führung möglich ist.

4. Walzvorrichtung nach Anspruch 3, **dadurch gekennzeichnet, dass** senkrecht zur Längsrichtung der linearen Führung Druck- und Zugkräfte übertragbar sind.

5. Walzvorrichtung nach einem der Ansprüche 1 bis 4, **dadurch gekennzeichnet, dass** zumindest ein Sensor (20,21) zur Erfassung der IST-Position der Hauptwalze (15) und eine Steuervorrichtung (22) vorgesehen sind, wobei die Verstelleinheit (25) von der Steuervorrichtung (22) in Abhängigkeit von den vom Sensor (20,21) erhaltenen Informationen ansteuerbar ist.

6. Walzvorrichtung nach einem der Ansprüche 1 bis 5, **dadurch gekennzeichnet, dass** die Verstelleinheit (25) zumindest eine von der Antriebsvorrichtung (16) angetriebene Spindel (23) aufweist.

7. Walzvorrichtung nach einem der Ansprüche 1 bis 6, **dadurch gekennzeichnet, dass** die Antriebsvorrichtung (17) zumindest einen Elektromotor (18) aufweist.

8. Walzvorrichtung nach einem der Ansprüche 1 bis 7, **dadurch gekennzeichnet, dass** die Verstelleinheit (25) zumindest eine Kolben-Zylinder-Einheit (19) aufweist.

9. Walzvorrichtung nach einem der Ansprüche 1 bis 8, **dadurch gekennzeichnet, dass** die Hauptwalze (15) in dem rahmenartigen Gestell (24) gelagert ist und dass sie zusammen mit dem rahmenartigen Gestell (24) längs ihrer Drehachse (D₁) verstellbar ist.

10. Walzvorrichtung nach einem der Ansprüche 1 bis 9, **dadurch gekennzeichnet, dass** zumindest zwei Verstelleinheiten (25) vorgesehen sind, die unabhängig voneinander ansteuerbar sind.

## Claims

1. Rolling apparatus for rolling wheels and discs, having a roll stand (11), into which a blank (R) can be inserted for rotation about an axis (D₂), and having a main roll (15), which is mounted in a frame-like stand (24) for rotation about an axis of rotation (D₁) running parallel to the axis (D₂) and which can be brought into abutment with the circumferential surface (U) of the blank (R), wherein an adjustment apparatus (16) is provided, having at least one adjustment unit (25), which has a drive apparatus (17) and by means of which the main roll (15) can be adjusted along its axis of rotation (D₁), and having an advancement unit (32), by means of which the main roll (15) can be displaced in the direction of the blank (R) and drawn back from the same, **characterized in that** the advancement unit (32) is mounted at a fixed location in the roll stand (11) and is in engagement with the frame-like stand (24) in a contact region (34) such that the frame-like stand (24) can be adjusted along the axis of rotation (D₁) of the main roll (15) relative to the advancement unit (32).

2. Rolling apparatus according to Claim 1, **characterized in that** the advancement unit (32) has a piston/cylinder unit, and **in that** the advancement piston (33) thereof is in engagement with the frame-like stand (24).

3. Rolling apparatus according to Claim 1 or 2, **characterized in that** the contact region (34) has formed in it a linear guide which runs in the direction of the axis of rotation (D₁) of the main roll (15), it therefore being possible for the advancement unit (32) and the frame-like stand (24) to be adjusted relative to one another along the linear guide.

4. Rolling apparatus according to Claim 3, **characterized in that** compressive and tensile forces can be transmitted perpendicularly to the longitudinal direction of the linear guide.

5. Rolling apparatus according to one of Claims 1 to 4, **characterized by** the provision of at least one sensor (20, 21) for sensing the actual position of the main roll (15) and of a control apparatus (22), wherein the adjustment unit (25) can be activated by the control apparatus (22) in dependence on the information obtained by way of the sensor (20, 21).

6. Rolling apparatus according to one of Claims 1 to 5, **characterized in that** the adjustment unit (25) has at least one spindle (23) driven by the drive apparatus (16).

7. Rolling apparatus according to one of Claims 1 to 6, **characterized in that** the drive apparatus (17) has at least one electric motor (18).

8. Rolling apparatus according to one of Claims 1 to 7, **characterized in that** the adjustment unit (25) has at least one piston/cylinder unit (19).

9. Rolling apparatus according to one of Claims 1 to 8, **characterized in that** the main roll (15) is mounted in the frame-like stand (24), and **in that** it can be adjusted along its axis of rotation (D₁) together with the frame-like stand (24).

10. Rolling apparatus according to one of Claims 1 to 9, **characterized by** the provision of at least two adjustment units (25) which can be activated independently of one another.

## Revendications

1. Dispositif de laminage pour le laminage de roues et de disques, avec un châssis de laminage (11) dans lequel une pièce brute (R) peut être placée de façon à pouvoir pivoter autour d'un axe (D2) et avec un rouleau principal (15) disposé de façon à pouvoir tourner dans un châssis (24) de type cadre autour d'un axe de rotation (D₁) s'étendant parallèlement à l'axe (D₂) et avec la surface périphérique (U) de la pièce brute (R) pouvant être amenée en appui, un dispositif de réglage (16) étant prévu, l'au moins une unité de réglage (25) comportant un dispositif d'entraînement (17) à l'aide duquel le rouleau principal (15) peut être réglé le long de son axe de rotation (D₁) et une unité d'avancement (32) à l'aide de laquelle le rouleau principal (15) peut être déplacé en direction de la pièce brute (R) et peut être retiré de celle-ci, **caractérisé en ce que** l'unité d'avancement (32) est disposée fixement sur place dans le châssis de laminage (11) et est de telle sorte en prise avec le châssis (24) de type cadre dans une zone de contact (34) qu'un réglage du châssis de type cadre (24) est possible le long de l'axe de rotation (D₁) du rouleau principal (15) par rapport à l'unité d'avancement (32).

2. Dispositif de laminage selon la revendication 1, **caractérisé en ce que** l'unité d'avancement (32) comporte une unité piston-cylindre et que son piston d'avancement (33) est en prise avec le châssis de type cadre (24).

3. Dispositif de laminage selon la revendication 1 ou 2, **caractérisé en ce qu'**un guide linéaire est réalisé dans la zone de contact (34), ledit guide s'étendant en direction de l'axe de rotation (D₁) du rouleau principal (15), de sorte qu'un réglage relatif entre l'unité d'avancement (32) et le châssis (24) de type cadre est possible dans la longueur du guide linéaire.

4. Dispositif de laminage selon la revendication 3, **caractérisé en ce que** des forces de pression et de traction peuvent être transmises perpendiculairement à la direction longitudinale du guide linéaire.

5. Dispositif de laminage selon l'une quelconque des revendications 1 à 4, **caractérisé en ce qu'**au moins un dispositif de commande (22) et un capteur (20, 21) sont prévus pour détecter la position réelle du rouleau principal (15), l'unité de réglage (25) peut être commandée par le dispositif de commande (22) en fonction des informations obtenues du capteur (20, 21).

6. Dispositif de laminage selon l'une quelconque des revendications 1 à 5, **caractérisé en ce que** l'unité de réglage (25) comporte au moins un arbre (23) entraîné du dispositif d'entraînement (16).

7. Dispositif de laminage selon l'une quelconque des revendications 1 à 6, **caractérisé en ce que** le dispositif d'entraînement (17) comporte au moins un moteur électrique (18).

8. Dispositif de laminage selon l'une quelconque des revendications 1 à 7, **caractérisé en ce que** l'unité de réglage (25) comporte au moins une unité piston-cylindre (19).

9. Dispositif de laminage selon l'une quelconque des revendications 1 à 8, **caractérisé en ce que** le rouleau principal (15) est disposé dans le châssis de type cadre (24) et qu'il peut être réglé conjointement avec le châssis de type cadre (24) dans la longueur de son axe de rotation (D₁).

10. Dispositif de laminage selon l'une quelconque des revendications 1 à 9, **caractérisé en ce qu'**au moins deux unités de réglage (25) sont prévues pouvant être commandées peut être commandé indépendamment l'une de l'autre.
